# EUROPÄISCHE PATENTSCHRIFT

(11) **EP 3 153 617 B1**
(45) Veröffentlichungstag und Bekanntmachung des Hinweises auf die Patenterteilung: **04.07.2018**
(21) Anmeldenummer: 15188948.2
(22) Anmeldetag: 08.10.2015
(51) Int. Cl.: D05B 85/00, D05B 85/02

(54) **NÄHMASCHINENNADEL UND NÄHVERFAHREN**
SEWING NEEDLE AND SEWING METHOD
AIGUILLE À COUDRE ET PROCÉDÉ DE COUTURE

(43) Veröffentlichungstag der Anmeldung: 12.04.2017
(73) Patentinhaber: Groz-Beckert KG, 72458 Albstadt (DE)
(72) Erfinder: HILLENBRAND, Bernd, 72461 Albstadt, Truchtelfingen (DE)

(56) Entgegenhaltungen:
- EP-A2- 1 052 323
- EP-A2- 1 052 324
- DE-A1- 3 027 534
- DE-T3- 69 220 550
- US-A- 3 589 428
- US-A- 4 458 614

## Beschreibung

Die Erfindung betrifft eine Nähmaschinennadel und ein Nähverfahren. Nähmaschinennadeln und Nähverfahren sind in verschiedenen Varianten bekannt.

Die EP1052324A2 zeigt eine zunächst flache Hohlkehle, die verrundet wird, um zu verhindern, dass scharfe Kanten in der Hohlkehle das Nähgut schädigen. Im Ergebnis ergibt sich im Schnitt eine Hohlkehlgeometrie, die in der Nähe der Nadelmitte keinen oder einen sehr großen Verrundungsradius aufweist. In der Nähe der Seitenkanten liegt ein deutlich kleinerer Verrundungsradius vor, wodurch sich noch deutliche Seitenflächen mit einer Orientierung parallel zu einer Linie 9 in Öhrrichtung ergeben.

Die US3589428A zeigt ein Herstellungsverfahren für eine Nähnadel, bei dem vor dem Einbringen der Rinne ein abgeflachter Bereich hergestellt wird. Die dargestellte Nadel weist keine Hohlkehle auf.

Die DE3027534A1 zeigt eine Nähnadel, bei der der Schaft im Bereich der Hohlkehle im Vergleich zum restlichen Schaftbereich parallel versetzt ist. Durch diesen Versatz entsteht eine Hohlkehle, in der der Freiraum zwischen Nähfaden und Nadel vergrößert ist. Dadurch wird die Schlingenaufnahme durch einen Greifer vereinfacht. Durch den Versatz des Schaftes entsteht beim Rückzug der Nadel eine zusätzliche Belastung für das Nähgut durch den Übergang in den versetzten Bereich des Schaftes. Die Querschnittsfläche der Nadel in dem versetzten Bereich entspricht der Querschnittsfläche der Nadel im angrenzenden Schaft oder ist nur unwesentlich verringert. Identische Lösungen und gleiche Unterschiede zur vorliegenden Erfindung sind in US4458614A und EP1052323A2 gezeigt.

Die DE69220550T3 zeigt ein Herstellungsverfahren für eine Nähmaschinennadel, das im Ergebnis eine Nähnadel erzeugt, bei der die Hohlkehle eine reduzierte Breite aufweist. Die Nadel soll einen verbesserten Eindringwiderstand aufweisen.

Aufgabe der vorliegenden Erfindung ist es eine Nähmaschinennadel anzugeben, die eine erhöhte Funktionssicherheit beim Nähen aufweist. Weiterer Gegenstand der vorliegenden Erfindung ist ein Nähverfahren, das weniger störanfällig ist.

Die Aufgabe wird gelöst durch eine Nähmaschinennadel nach Anspruch 1 und ein Nähverfahren nach Anspruch 9.

Die erfindungsgemäße Nähmaschinennadel weist in der Regel an einem ihrer beiden Enden in Längsrichtung einen Nadelkolben auf, mit dem die Nähmaschinennadel in einer Nähmaschine eingespannt wird. Durch die Mittelachse des in der Regel zylindrischen Nadelkolbens ist die Mittelachse der Nähmaschinennadel definiert. Am anderen Ende der Nähmaschinennadel in Längsrichtung ist eine Spitze angeformt, mit der die Nadel beim Nähen das Nähgut durchsticht. Direkt angrenzend an die Spitze befindet sich das Öhr, in das der Nähfaden eingezogen ist. Zwischen dem Öhr und dem Nadelkolben erstreckt sich der Nadelschaft, der einen großen Teil der Längserstreckung der Nähmaschinennadel ausmacht. Zwischen den vorgenannten Bereichen können sich jeweils Übergangsbereiche befinden.

Das Öhr durchgreift die Nadel im Wesentlichen in einer Richtung, die als Höhenrichtung bezeichnet wird. Die Höhenrichtung steht senkrecht auf der Längsrichtung der Nähmaschinennadel. Die Längsrichtung weist vom hinten liegenden Nadelkolben zur Spitze am vorderen Ende der Nähmaschinennadel. Die Längsrichtung ist in der Regel parallel zur Mittelachse. Die Richtung senkrecht zu den beiden vorgenannten Richtungen wird als Breitenrichtung bezeichnet.

Im Bereich des Nadelschafts ist dem Öhr in Längsrichtung eine Hohlkehle vorgelagert. Die Kontur der Hohlkehle springt gegenüber der Kontur des Nadelschaftes in Höhenrichtung zurück. Die Höhenrichtung zeigt also von der Nadelmitte über die Hohlkehle nach außen in der Weise, dass die Werte außerhalb der Hohlkehle weiter anwachsen. Im Bereich der Hohlkehle wird beim Nähen, wenn die Nähmaschinennadel das Nähgut durchstochen hat, der Nähfaden von einem Greiferelement aufgenommen und beim Rückhub der Nadel auf der entsprechenden Seite des Nähguts gehalten. Um die Übernahme durch das Greiferelement sicherer zu gestalten, weist die Nähmaschinennadel eine Hohlkehle auf. Als Hohlkehle wird ein zurückgesetzter Bereich an einer Nähmaschinennadel bezeichnet, der dazu eingerichtet ist, einen Eingriffraum für einen Greifer zu schaffen, in dem der Nähfaden nicht direkt an der Nadel anliegt, weil angrenzende Bereiche am Schaft und am Öhr vorliegen, die in der Höhenrichtung über der Hohlkehle liegen. Die Hohlkehle erstreckt sich von der unmittelbaren Nähe des Öhrs über einen Teilbereich der Längserstreckung des Nadelschafts.

Die Nähmaschinennadel weist im Bereich der Hohlkehle in einer Schnittebene senkrecht zur Längsrichtung bzw. in allen Schnittebenen im Bereich der Hohlkehle - ausgenommen Übergangsbereiche - einen im Wesentlichen kreisbogenförmigen Konturverlauf auf. Insbesondere liegen direkt angrenzend an eine Symmetrieachse, die in der Schnittebene durch die Mittelachse der Nadel und in Höhenrichtung läuft, keine geraden, flachen Abschnitte vor, sondern es erstreckt sich in beiden Orientierungen der Breitenrichtung von der Mitte der Hohlkehle ausgehend eine zumindest annähernd kreisbogenförmig verlaufende Kontur weg. Somit bildet sich in dieser Schnittebene zumindest kein ausgeprägtes Plateau an der in Höhenrichtung am weitesten von der Mittelachse der Nadel entfernten Stelle aus. In diesem Sinne ist in dieser Schrift im Wesentlichen kreisbogenförmig zu verstehen. Abweichungen von der Kreisform sind insoweit zulässig, dass durch diese Abweichungen zur Einhaltung der für den Nähprozess nötigen geometrischen Verhältnisse bezüglich Höhen und Breiten keine Knicke bzw. scharfe Kanten in der Hohlkehle auftreten.

Der kreisbogenförmige Bereich der Kontur der Hohlkehle überstreicht einen ersten Winkelabschnitt des Nadelumfangs. Der erste Winkelabschnitt erstreckt sich vorzugsweise auf beiden Seiten einer Symmetrieachse, die in der Schnittebene durch die Mittelachse der Nähmaschinennadel und die Höhenrichtung festgelegt ist. An diesen ersten Winkelabschnitt können weitere Winkelbereiche anschließen, die die Kontur der Hohlkehle vervollständigen. Insgesamt überdeckt die Kontur der Hohlkehle bzw. die Winkelsumme der Winkelbereiche, aus denen die Kontur der Hohlkehle gebildet ist, die Hälfte, also 180°, des gesamten Nadelumfangs. Der Scheitelpunkt der Winkelbereiche ist bestimmt durch den Schnittpunkt der Symmetrieachse, die in der Höhenrichtung liegt, mit einer Strecke, die in Breitenrichtung verläuft und an der Stelle der maximalen Erstreckung der Nadel in der Breitenrichtung im Bereich der Hohlkehle liegt.

Der Rundungsradius der im Wesentlichen kreisbogenförmigen Kontur der Nadel im Bereich der Hohlkehle beträgt beispielsweise ca. 50% der maximalen Erstreckung der Nadel im Bereich der Hohlkehle in der Breitenrichtung und beträgt zwischen 45% und 60% der maximalen Erstreckung der Nadel im Bereich der Hohlkehle in der Breitenrichtung. Durch diese spezielle Wahl des Rundungsradius entsteht eine Form der Hohlkehle, die besonders gut geeignet ist für eine sichere Übernahme des Nähfadens durch ein Greiferelement. Greifer werden beim Nähen in der Regel so eingestellt, dass sich Nähmaschinennadel und Greifer nicht berühren. Durch den Rückhub der Nähmaschinenadel bildet der Nähfaden eine Schleife, die der Greifer im Zusammenspiel mit der Hohlkehle aufnehmen kann. Der Greifer führt hierbei zumindest zeitweise eine Bewegung aus, die auch Komponenten in Breitenrichtung der Nähmaschinennadel enthält und mit der sich der Greifer der Nähmaschinennadel auch in der Breitenrichtung annähert. Zum Beispiel durch Vibrationen in der Nähmaschine, starken Fadenzug, schlechte Einstellung der Nähmaschine oder weitere Unzulänglichkeiten kann es aber dennoch vorkommen, dass sich die Nähmaschinenadel und der Greifer berühren. Liegt die Hohlkehle auf einem einheitlichen Niveau in der Höhenrichtung schlägt der Greifer in einem solchen Fall stumpf gegen eine zumindest annähernd senkrecht zur Bewegungsrichtung des Greifers stehende Seitenfläche der Nähmaschinennadel, die eine Hohlkehle mit Plateau zwangsläufig aufweist. Durch ein solches Anschlagen kann es außer zu Nähfehlern auch zu Beschädigungen an der Nähmaschinennadel und/oder am Greifer kommen. Durch die erfindungsgemäße Kontur der Hohlkehle bietet die Nähmaschinenadel im Bereich ihrer Hohlkehle dem Greifer für den Fall einer Berührung Oberflächenbereiche an, die eine Winkelstellung aufweisen, die den Greifer bevorzugt in die richtige Richtung ablenken und ein stumpfes Aneinanderschlagen vermeiden.

Die im Wesentlichen kreisbogenförmige Kontur der Nadel im Bereich der Hohlkehle kann sich mindestens über einen Winkelbereich von 90° erstrecken. Der Radius kann einen Winkelbereich von mindestens 100° überdecken. Der Radius kann einen Winkelbereich von mindestens 110° überdecken. Durch die Überdeckung eines relativ großen Winkelbereichs wird sichergestellt, dass die in einem für den Greifer günstigen Winkel angeordneten Flächen der Hohlkehle ausreichend Reserve für das Eingreifen des Greifers bieten. Der an der Nadel vorhandene Bauraum wird so optimal ausgenutzt.

Die maximale Erstreckung der Kontur der Nadel im Bereich der Hohlkehle in der Höhenrichtung kann vorzugsweise maximal 65% der maximalen Erstreckung der Kontur der Nadel im Bereich der Hohlkehle in der Breitenrichtung betragen. Die maximale Höhe der Nadel kann gemessen werden zwischen zwei Parallelen zur Breitenrichtung, wenn die erste die beiden Rinnenkanten tangential berührt und die zweite an der Hohlkehle tangential anliegt. Die maximale Höhe der Nadel in der Hohlkehle kann zwischen 60% und 70% deren maximalen Breite in der Hohlkehle liegen. Die maximale Höhe der Nadel in der Hohlkehle liegt zwischen 55% und 75% deren maximalen Breite in der Hohlkehle. Durch diese Geometrie der Hohlkehle kann die Nadel bei einer Kollision mit dem Greifer ausweichen, ohne beschädigt zu werden oder gar abzubrechen.

Die Nadel kann ihre maximale Erstreckung in der Breitenrichtung im Bereich der Hohlkehle vorzugsweise unterhalb einer Mittelachse erreichen, insbesondere bei 32% ihrer maximalen Erstreckung in Höhenrichtung gemessen von der der Hohlkehle abgewandten Seite. Die maximale Breite der Nadel kann zwischen 30% und 35% der Höhe erreicht werden. Die maximale Breite der Nadel kann zwischen 25% und 40% der Höhe erreicht werden. Durch diese Maßnahme werden die Seitenflächen, auf die ein Greifer unter ungünstigem Winkel anschlagen könnte, maximal reduziert.

Die Querschnittsfläche der Nadel im Bereich der Erstreckung der Hohlkehle in Längsrichtung der Nähmaschinennadel kann 70% der kleinsten Querschnittsfläche senkrecht zur Längsrichtung im Bereich des restlichen Nadelschaftes betragen. Die Querschnittsfläche in der Hohlkehle kann zwischen 65% und 75% der Querschnittsfläche des restlichen Nadelschaftes betragen. Die Querschnittsfläche in der Hohlkehle beträgt zwischen 60% und 80% der Querschnittsfläche des restlichen Nadelschaftes. Durch die entsprechend gewählte Querschnittsfläche im Bereich der Hohlkehle können die Anforderungen an die Festigkeit der Nadel und die Anforderungen an die Geometrie der Nadel, die für einen sicheren Nähprozess und für die Schonung des Nähguts notwendig sind, aufeinander abgestimmt und optimiert werden.

Die erfindungsgemäße Nadel kann in Teilabschnitten des Verlaufs der Längserstreckung des Nadelschafts eine konstante Querschnittsfläche aufweisen oder zumindest abschnittsweise in Richtung zur Nadelspitze sich verjüngend verlaufen. Eine solche Verjüngung kann dann so ausgeführt sein, dass die Kontur von der Form her erhalten bleibt und nur über einen Faktor im Verlauf der Längserstreckung kontinuierlich skaliert wird. Ein sich verjüngender Teilabschnitt kann im Bereich der Hohlkehle und/oder im Verlauf des restlichen Nadelschafts vorliegen. In dem Fall, dass sowohl der Schaft als auch die Hohlkehle nach vorne sich verjüngend verlaufen, kann die größte Querschnittsfläche der Hohlkehle an deren Ende in Richtung auf den restlichen Schaft vorzugsweise 65% der kleinsten Querschnittsfläche des Schaft an dessen Ende in Richtung auf die Hohlkehle betragen.

Die maximale Erstreckung der Nadel im Bereich der Hohlkehle in der Breitenrichtung kann im Wesentlichen der maximalen Erstreckung der Nadel im Bereich des restlichen Schafts entsprechen. Durch die Anpassung der Breite der Hohlkehle an die Breite des Schaftes erhält die Nadel in der Hohlkehle zum Einen die benötigte Festigkeit für den Nähprozess. Zum Anderen wird das Stichloch in der Hohlkehle nicht weiter aufgeweitet als nötig und so das Nähgut so gut wie möglich geschont. In dem Fall, dass sowohl der Schaft als auch die Hohlkehle nach vorne konisch verjüngend verlaufen, entsprechen sich dann die kleinste Breite des Schaft an dessen Ende in Richtung auf die Hohlkehle und die dann größte Breite der Hohlkehle an deren Ende in Richtung auf den restlichen Schaft.

Der Nadelschaft weist eine Langrinne auf, die sich im Wesentlichen in der Längsrichtung der Nadel erstreckt. Die Hohlkehle und die Langrinne befinden sich bezüglich der Höhenrichtung auf gegenüberliegenden Seiten des Nadelschafts. Die Langrinne erstreckt sich vorzugsweise im Wesentlichen über die gesamte Längserstreckung des Nadelschafts vom Übergang zum Nadelkolben bis zum Öhr. Die Langrinne läuft vorteilhafterweise über ihre ganze Erstreckung in Längsrichtung und insbesondere im Bereich der Hohlkehle im Wesentlichen parallel und in einem konstanten Abstand zur Mittelachse der Nähmaschinennadel. Diese Ausführung ist wiederum schonend für das Nähgut. Langrinnen dienen dem Schutz des Nähfadens beim Durchstechen des Nähguts. Diese Funktion erfüllen prinzipiell auch Langrinnen, die über ihre Längserstreckung unterschiedliche Abstände zur Mittelachse aufweisen. Solche Langrinnen weisen dann allerdings Übergangsbereiche zwischen den auf unterschiedlichen Höhen liegenden Längsabschnitten der Langrinnen auf, die das Nähgut beim Einstechen oder auch beim Rückzug beschädigen können. Insofern ist im Wesentlichen parallel und in einem konstanten Abstand zur Mittelachse so auszulegen, dass die Rinnenkanten im Bereich der Hohlkehle geringfügig nach innen abgesenkt sein können, was dann entsprechend für den Rinnengrund gelten kann. Der Rinnengrund im Bereich der Hohlkehle kann auch geringfügig gegenüber dem Rinnengrund im Bereich des restlichen Schaftes angehoben sein. Die Abweichung der Rinne, das heißt der Rinnenkanten und/oder des Rinnengrundes, von der Parallelität von der Mittelachse bzw. die Abweichung des Abstands der Rinnenkanten und/oder Rinnengrund zur Mittelachse im Bereich der Hohlkehle zum restlichen Schaft beträgt dann maximal 10% einer mittleren Breite des Schaftes. Die Abweichung der Rinne von der Parallelität bzw. die Abweichung des Abstandes der Rinne von der Mittelachse kann maximal 5% einer mittleren Breite des Schaftes betragen. Die Abweichung der Rinne von der Parallelität bzw. die Abweichung des Abstandes der Rinne von der Mittelachse kann maximal 2% einer mittleren Breite des Schaftes betragen.
Der Schaft kann in Längsrichtung im Anschluss an die Hohlkehle eine Rinne aufweisen. Diese Rinne wird dann oft kurze Rinne genannt. Diese liegt dann bezüglich der Höhenrichtung auf der entgegengesetzten Seite von der Langrinne.
Die kurze Rinne kann von der Hohlkehle bis zum Kolben reichen. Zwischen der Hohlkehle und der kurzen Rinne kann auch ein gegenüber der Hohlkehle erhabener Bereich vorliegen. Wie weiter vorne beschrieben, dient ein solcher erhabener Bereich dazu, dass der Faden in der Hohlkehle gut von einem Greiferelement aufgenommen werden kann. Alle erfindungsgemäßen Ausführungen einer Nähnadel können eine solche kurze Rinne aufweisen.

Die Kontur der Nadel im Bereich der Längserstreckung der Hohlkehle in der Querschnittsansicht, die sich bei einem Schnitt senkrecht zur Längserstreckung der Nadel ergibt, kann neben dem ersten Winkelabschnitt zumindest einen zweiten Winkelabschnitt aufweisen, der gerade verläuft und einen dritten Winkelabschnitt, der den ersten und den zweiten Winkelabschnitt verbindet. Der dritte Abschnitt verbindet die beiden anderen Abschnitte knickfrei. Der gerade Abschnitt ist vorzugsweise kurz ausgeführt und vorzugsweise an beiden Seiten in der Breitenrichtung vorhanden. Der gerade Abschnitt kann unter einem Winkel von 18° zur Höhenrichtung stehen. Der gerade Abschnitt kann unter einem Winkel von 15° bis 21° zur Höhenrichtung stehen. Der gerade Abschnitt kann unter einem Winkel von 12° bis 24° zur Höhenrichtung stehen. Der dritte Winkelabschnitt führt den Rundungsradius des ersten Winkelabschnitts tangential ohne Knicke in den geraden Abschnitt des zweiten Winkelabschnitts über. Zumindest die Kontur des dritten Winkelbereichs, also des Übergangs zwischen dem ersten und zweiten Winkelbereich, weist eine Winkellage gegenüber einem eventuell auftreffenden Greifer auf, die es ermöglicht, dass trotz Berührung beide Teile ohne Beschädigung weiter den Nähprozess fortsetzen können. In einer weiteren vorteilhaften Ausgestaltung kann der Winkel des geraden Abschnitts, der im Bereich der Hohlkehle den zweiten Winkelabschnitt überstreicht, im weiteren Verlauf im Bereich des Schafts veränderlich ausgeführt sein. Der Winkel kann in Richtung auf den Nadelkolben zum Beispiel von 30° auf 36° anwachsen. Die Vergrößerung des Winkels kann auch um einen anderen Betrag erfolgen, ebenso kann der Winkel des Schafts angrenzend an die Hohlkehle einen anderen Betrag als 30° aufweisen, je nachdem wie die Hohlkehle ausgestaltet ist.

Die Nähmaschinennadel kann im Bereich der Erstreckung der Hohlkehle in der Längserstreckung der Nadel in der Schnittebene senkrecht zur Längsrichtung spiegelsymmetrisch zu einer Symmetrieachse, die durch die Höhenrichtung und die die Mittelachse definiert ist, ausgeführt sein. Durch diese Symmetrie kann die Nähmaschinennadel sowohl in Nähmaschinen eingesetzt werden, in denen der Greifer von der linken als auch in Nähmaschinen, in denen der Greifer von der rechten Seite der Nadel her in die Hohlkehle eingreift. Ebenso kann die Nadel somit in Maschinen bzw. Anwendungen eingesetzt werden, in denen in der Hohlkehle eine Fase benötigt wird. Die Kontur der Hohlkehle der erfindungsgemäßen Nähmaschinennadel macht die Ausführung einer zusätzlichen Fase in der Hohlkehle überflüssig. In Verbindung mit der Symmetrie gilt dies für jede Fase, egal auf welcher Seite der Hohlkehle diese von Nöten wäre. Die Symmetrie kann vorzugsweise auch für die Langrinne gelten. Das Zentrum der Langrinne liegt dann genauso auf der Symmetrieachse, wie der Punkt des Kreisbogens der Kontur der Hohlkehle, an dem eine Parallele zur Breitenrichtung tangential anliegt. Ebenso sind vorzugsweise alle ersten, zweiten und dritten Winkelbereiche spiegelsymmetrisch angeordnet.

In dem erfindungsgemäßen Nähverfahren werden zumindest eine Nähnadel und zumindest ein Greifer eingesetzt. Die Nähnadel weist folgende Merkmale auf:
Einen Nadelschaft, der sich im Wesentlichen in der Längsrichtung der Nadel erstreckt.
Ein Öhr, das die Nadel im Wesentlichen in ihrer Höhenrichtung durchgreift, wobei die Höhenrichtung der Nadel senkrecht zu ihrer Längsrichtung verläuft.
Eine Hohlkehle, die in Längsrichtung der Nadel dem Öhr vorgelagert ist, wobei die Kontur der Hohlkehle gegenüber der Kontur des Schaftes in der Höhenrichtung der Nadel zurückspringt. Die Kontur der Hohlkehle ist zumindest in einem Teilbereich der Erstreckung der Hohlkehle in Längsrichtung der Nadel in einer Schnittebene senkrecht zur Längsrichtung der Nadel im Wesentlichen kreisbogenförmig ausgestaltet. Der kreisbogenförmige Bereich überstreicht einen ersten Winkelabschnitt des Nadelumfanges.
Der Greifer übernimmt im Normalbetrieb die Fadenschlinge im Rahmen einer Greifbewegung, bei der er an der ausgetriebenen Nadel vorbeigreift. Der Greifer übernimmt die Fadenschlinge hierbei im Bereich der Hohlkehle der Nadel. Der Greifer kann hierbei zum Beispiel Rotationsbewegungen oder Schwenkbewegungen ausführen. In jeder Ausführungsform der Bewegung des Greifers weist der Bewegungsverlauf des Greifers Komponenten in einer Richtung auf, die der Breitenrichtung der Nähmaschinennadel entspricht.
Der Greifer kollidiert bei betriebsbedingten Auslenkungen der Nadel mit der Nadel in dem ersten Winkelabschnitt der Kontur der Hohlkehle der Nadel.
In dem erfindungsgemäßen Nähverfahren wird eine Nadel verwendet, die in diesem ersten Winkelabschnitt eine Kontur aufweist, die einen Krümmungsradius besitzt, der zwischen 35% und 100% der maximalen Erstreckung der Nadel in ihrer Breitenrichtung beträgt. Die Breitenrichtung der Nadel steht senkrecht zu ihrer Längs- und Höhenrichtung. Durch die Verwendung einer solchen Nadel in dem erfindungsgemäßen Verfahren wird das Nähverfahren weniger anfällig gegenüber Störungen, weil die Nadel und der Greifer bei Störungen und einer daraus folgenden Kollision geeignet aneinander vorbeigleiten können und der Nähprozess hierdurch ohne Unterbrechung fortgesetzt werden kann. Der Greifer kann auch in den anderen Winkelabschnitten der Kontur der Hohlkehle mit der Nadel kollidieren. Zumindest auch im dritten Winkelabschnitt weist die Kontur der Hohlkehle der Nadel eine Winkellage zur Breitenrichtung auf, die es ermöglicht, dass der Nähprozeß trotz Kollision zwischen Greifer und Nadel fortgesetzt werden kann.
- Fig. 1: Figur 1 zeigt eine erfindungsgemäße Nähmaschinennadel in vereinfachter Schrägansicht auf die Hohlkehle
- Fig. 2: Figur 2 zeigt eine erfindungsgemäße Nähmaschinennadel in vereinfachter Schrägansicht auf die Langrinne
- Fig. 3: Figur 3 zeigt eine Darstellung der Kontur der erfindungsgemäßen Nähmaschinennadel im Schnitt in der Hohlkehle
- Fig. 4: Figur 4 zeigt eine Darstellung der Kontur der erfindungsgemäßen Nähmaschinennadel im Schnitt im Nadelschaft.

Figur 1 zeigt eine erfindungsgemäße Nähmaschinennadel 1 in vereinfachter Schrägansicht auf die Hohlkehle 10. Die Nähmaschinennadel 1 erstreckt sich in Längsrichtung L von einem endseitigen Nadelkolben 4 über den Schaft 5 und über das Öhr 6 bis zur Spitze 7. Der Teilbereich 9 der Hohlkehle 10, der sich von der unmittelbaren Nähe des Öhrs 6 über einen Teilbereich der Längserstreckung des Nadelschaftes 5 erstreckt, ist ebenfalls angegeben. Ebenso ist der restliche Bereich 12 des Nadelschaftes 5 angedeutet. Die Kontur 11, die sich in einer Schnittebene ergibt, die senkrecht zur Längsrichtung L und im Teilbereich 9 der Hohlkehle 10 steht, kann grob erkannt werden. Zur Orientierung sind die Längsrichtung L, die Breitenrichtung B und die Höhenrichtung H eingezeichnet.

Figur 2 zeigt eine erfindungsgemäße Nähmaschinennadel 1 in vereinfachter Schrägansicht auf die Langrinne 8. Bis auf die Hohlkehle 10 sind die einzelnen Abschnitte der Längserstreckung der Nähmaschinennadel 1 auch hier angegeben. Insbesondere ist zu erkennen, dass die Langrinne 8 einschließlich ihrer Kanten, die den nicht dargestellten Nähfaden beim Nähen schützen, einen geraden Verlauf ohne Stufen aufweist.

Figur 3 zeigt eine Darstellung der Kontur 11 der erfindungsgemäßen Nähmaschinennadel 1 im Schnitt in der Hohlkehle 10 aus Figur 1. Der Schnitt kann an jeder beliebigen Stelle des Teilbereichs 9 der Hohlkehle 10 zustande gekommen sein. Ausgenommen sind hiervon die Übergangsbereiche des Teilbereichs 9 der Hohlkehle 10 zum Öhr 6 und zum restlichen Bereich 12 des Nadelschafts 5. Die Hohlkehle 10 ist in dieser Darstellung oben, die Langrinne 8 unten. Der Rundungsradius r ist als Pfeillinie dargestellt. Die Winkelbereiche w1, w2 und w3 sind mit gestrichelten Linien angedeutet. Zur Verdeutlichung ist ein Koordinatensystem eingezeichnet, das die Breitenrichtung B und die Höhenrichtung H angibt. Die Längsrichtung L steht senkrecht zur Zeichenebene. Innerhalb der Kontur ist parallel zur Breitenrichtung B die maximale Erstreckung b der Nähmaschinennadel 1 im Teilbereich 9 der Hohlkehle 10 zu erkennen. Die Mittelachse M läuft in dieser Darstellung senkrecht zur Zeichenebene und ist festgelegt durch den Schnittpunkt der beiden mit Unterbrechungen eingezeichneten Linien, von denen diejenige parallel zur Höhenrichtung H mit dem Bezugszeichen S versehen ist. Die Kontur 11 der Nähmaschinennadel 1 im Teilbereich 9 der Hohlkehle 10 ist zu der Symmetrieachse S spiegelsymmetrisch. Der Scheitelpunkt der Winkelbereiche w1, w2 und w3 ist der Schnittpunkt der Symmetrieachse S mit der Parallelen zur Breitenrichtung B, auf der die maximale Erstreckung b der Nadel in Breitenrichtung liegt. Der Abstand I der Langrinne 8 zur Mittelachse M ist durch einen Pfeil dargestellt. An der linken Seite der Kontur 11 sind ein Übergang 13 und ein gerader Abschnitt 14 gezeigt. Der Übergang 13 verbindet den geraden Abschnitt 14 knickfrei mit der im Wesentlichen kreisbogenförmigen Kontur des ersten Winkelabschnitts w1.

Figur 4 zeigt eine Darstellung der Kontur der erfindungsgemäßen Nähmaschinennadel 1 im Schnitt im Nadelschaft 5. Auch diese Kontur kann sich an jeder Stelle des Nadelschaftes 5 ergeben, die Kontur in Übergangsbereichen wieder abweichen. Das Koordinatensystem mit der Breitenrichtung B und der Höhenrichtung H ist wieder zur Orientierung angegeben. Die Kontur ist wiederum spiegelsymmetrisch zur Achse S, die durch die Mittelachse M und parallel zur Höhenrichtung H läuft. Die maximale Erstreckung bs der Nähmaschinennadel 1 im restlichen Bereich 12 des Schafts 5 in Breitenrichtung B ist dargestellt. Diese entspricht der maximalen Erstreckung b der Nähmaschinennadel 1 im Teilbereich 9 der Hohlkehle 10 in Breitenrichtung B aus Figur 3. Die maximale Erstreckung bs kann von der maximalen Erstreckung b abweichen, wenn zum Beispiel die Nadel konisch ausgeführt ist.

| Bezugszeichenliste | |
|---|---|
| 1 | Nähmaschinennadel |
| 3 | Nadelumfang |
| 4 | Nadelkolben |
| 5 | Nadelschaft |
| 6 | Öhr |
| 7 | Spitze |
| 8 | Langrinne |
| 9 | Teilbereich der Hohlkehle |
| 10 | Hohlkehle |
| 11 | Kontur |
| 12 | Bereich des restlichen Schafts |
| 13 | Übergang |
| 14 | gerader Bereich |
| b | Maximale Erstreckung der Nähmaschinennadel 1 im Teilbereich 9 der Hohlkehle 10 in Breitenrichtung B |
| bs | Maximale Erstreckung der Nähmaschinennadel 1 im restlichen Bereich 12 des Schafts 5 in Breitenrichtung B |
| h | Maximale Erstreckung der Nähmaschinennadel 1 im Teilbereich 9 der Hohlkehle 10 in Höhenrichtung H |
| l | Abstand der Langrinne 8 von der Mittelachse M |
| r | Rundungsradius |
| w1 | erster Winkelabschnitt |
| w2 | zweiter Winkelabschnitt |
| w3 | dritter Winkelabschnitt |
| B | Breitenrichtung |
| H | Höhenrichtung |
| L | Längsrichtung |
| M | Mittelachse |
| S | Symmetrieachse |

## Patentansprüche

1. Nähmaschinennadel (1) mit folgenden Merkmalen:
• einem Nadelschaft (5), der sich im Wesentlichen in der Längsrichtung (L) der Nadel (1) erstreckt,
• einem Öhr (6), das die Nadel (1) im Wesentlichen in ihrer Höhenrichtung (H) durchgreift, wobei die Höhenrichtung (H) der Nadel (1) senkrecht zu ihrer Längsrichtung (L) verläuft,
• einer Hohlkehle (10), die in Längsrichtung (L) der Nadel (1) dem Öhr (6) vorgelagert ist, wobei die Kontur (11) der Hohlkehle (10) gegenüber der Kontur des Schaftes (5) in der Höhenrichtung (H) der Nadel (1) zurückspringt,
• wobei die Querschnittsfläche der Nadel (1) im Bereich (9) der Erstreckung der Hohlkehle (10) in Längsrichtung (L) der Nadel (1) höchstens zwischen 60% und 80% der kleinsten Querschnittsfläche beträgt, die senkrecht zur Längsrichtung (L) der Nadel (1) im Bereich der Längserstreckung des restlichen Nadelschafts (12) zu messen ist und
• wobei die Nadel (1) im Bereich (9) der Hohlkehle (10) in der Höhenrichtung (H) eine maximale Erstreckung (h) aufweist, die zwischen 55% und 75% der maximalen Erstreckung (b) der Nadel (1) im Bereich (9) der Hohlkehle (10) in der Breitenrichtung (B) liegt und
• wobei die Kontur (11) der Hohlkehle (10) zumindest in einem Teilbereich der Erstreckung der Hohlkehle (10) in Längsrichtung (L) der Nadel (1) in einer Schnittebene senkrecht zur Längsrichtung (L) der Nadel (1) im Wesentlichen kreisbogenförmig ausgestaltet ist,
• wobei dieser kreisbogenförmige Bereich einen ersten Winkelabschnitt (w1) des Nadelumfanges (3) überstreicht
**dadurch gekennzeichnet, dass**
• der Radius (r) der im wesentlichen kreisbogenförmigen Kontur in diesem ersten Winkelabschnitt (w1) des Nadelumfanges (3) in diesem Teilbereich der Längserstreckung der Hohlkehle (10) in Längsrichtung (L) der Nadel (1) zwischen 45% und 60% der maximalen Erstreckung (b) der Nadel (1) in ihrer Breitenrichtung (B) beträgt,
• wobei die Breitenrichtung (B) senkrecht zu der Längs- (L) und Höhenrichtung (H) der Nadel (1) steht.

2. Nähmaschinennadel (1) nach dem vorhergehenden Anspruch
**dadurch gekennzeichnet, dass**
die im Wesentlichen kreisbogenförmige Kontur (11) der Nadel (1) im Bereich (9) der Hohlkehle (10) in der Schnittebene einen ersten Winkelabschnitt (w1) von mindestens 90° überdeckt.

3. Nähmaschinennadel (1) nach einem der vorhergehenden Ansprüche
**dadurch gekennzeichnet, dass**
die Nadel (1) im Bereich (9) der Erstreckung der Hohlkehle (10) in Längsrichtung (L) der Nadel (1) ihre maximale Erstreckung (b) in der Breitenrichtung (B) unterhalb einer Mittelachse (M), insbesondere zwischen 25% und 40% ihrer maximalen Erstreckung in Höhenrichtung (H) gemessen von der der Hohlkehle (10) abgewandten Seite erreicht.

4. Nähmaschinennadel (1) nach einem der vorhergehenden Ansprüche
**dadurch gekennzeichnet, dass**
die maximale Erstreckung der Nadel (1) im Bereich (9) der Hohlkehle (10) in Breitenrichtung (B) im Wesentlichen dem Minimum der maximalen Erstreckung (bs) der Nadel (1) im Bereich des restlichen Nadelschafts (12) in Breitenrichtung (B) entspricht.

5. Nähmaschinennadel (1) nach einem der vorhergehenden Ansprüche
**dadurch gekennzeichnet, dass**
die Nadel (1) eine Langrinne (8) aufweist, die sich im Wesentlichen in der Längsrichtung (L) der Nadel (1) erstreckt und die auf der der Hohlkehle (10) abgewandten Seite der Nadel (1) angeordnet ist.

6. Nähmaschinennadel (1) nach dem vorhergehenden Anspruch
**dadurch gekennzeichnet, dass**
die Langrinne (8) über ihre ganze Erstreckung in Längsrichtung (L) und insbesondere im Bereich der Hohlkehle (10) im Wesentlichen parallel und in einem konstanten Abstand zur Mittelachse (M) der Nadel verläuft.

7. Nähmaschinennadel (1) nach einem der vorhergehenden Ansprüche
**dadurch gekennzeichnet, dass**
die Kontur (11) der Nadel (1) im Teilbereich (9) der Längserstreckung der Hohlkehle (10) in der Querschnittsansicht, die sich bei einem Schnitt senkrecht zur Längserstreckung (L) der Nadel (1) ergibt, neben dem ersten Winkelabschnitt (w1) zumindest einen zweiten Winkelabschnitt (w2) aufweist, der gerade verläuft und dass ein dritter Winkelabschnitt (w3) den ersten (w1) und den zweiten Winkelabschnitt (w2) verbindet, wobei der dritte Abschnitt (w3) die beiden anderen Abschnitte (w1, w2) knickfrei verbindet.

8. Nähmaschinennadel (1) nach einem der vorhergehenden Ansprüche
**dadurch gekennzeichnet, dass**
die Nähmaschinennadel (1) im Bereich der Erstreckung der Hohlkehle (10) in der Längsrichtung (L) der Nadel (1) in der Schnittebene senkrecht zur dieser Längsrichtung (L) spiegelsymmetrisch zu einer Symmetrieachse (S) ausgeführt ist, wobei die Symmetrieachse (S) durch die Höhenrichtung (H) und die Mittelachse (M) definiert ist.

9. Nähverfahren, bei dem zumindest eine Nähnadel (1) und zumindest ein Greifer eingesetzt wird,
wobei die Nähnadel (1) folgende Merkmale aufweist:
• einen Nadelschaft (5), der sich im Wesentlichen in der Längsrichtung (L) der Nadel (1) erstreckt,
• ein Öhr (6), das die Nadel (1) im Wesentlichen in ihrer Höhenrichtung (H) durchgreift, wobei die Höhenrichtung (H) der Nadel (1) senkrecht zu ihrer Längsrichtung (L) verläuft,
• eine Hohlkehle (10), die in Längsrichtung (L) der Nadel (1) dem Öhr (6) vorgelagert ist, wobei die Kontur (11) der Hohlkehle (10) gegenüber der Kontur des Schaftes (5) in der Höhenrichtung (H) der Nadel (1) zurückspringt und wobei die Kontur (11) der Hohlkehle (10) zumindest in einem Teilbereich der Erstreckung der Hohlkehle (10) in Längsrichtung (L) der Nadel (1) in einer Schnittebene senkrecht zur Längsrichtung (L) der Nadel (1) im wesentlichen kreisbogenförmig ausgestaltet ist,
• wobei dieser kreisbogenförmige Bereich einen ersten Winkelabschnitt (w1) des Nadelumfanges (3) überstreicht
und wobei der Greifer im Normalbetrieb die Fadenschlinge im Rahmen einer Greifbewegung übernimmt, bei der er an der ausgetriebenen Nadel (1) vorbeigreift
**dadurch gekennzeichnet, dass**
• der Greifer bei betriebsbedingten Auslenkungen der Nadel (1) mit der Nadel (1) in dem ersten Winkelabschnitt (w1) der Nadel (1) kollidiert,
• wobei eine Nadel (1) verwendet wird, die in diesem ersten Winkelabschnitt (w1) eine Kontur aufweist, die einen Krümmungsradius (r) besitzt, der zwischen 45% und 60% der maximalen Erstreckung (b) der Nadel (1) in ihrer Breitenrichtung (B) beträgt,
• wobei die Breitenrichtung (B) senkrecht zu der Längs- (L) und Höhenrichtung (H) der Nadel (1) steht.

## Claims

1. Sewing machine needle (1) having the following features:
- a needle shank (5) which extends substantially in the longitudinal direction (L) of the needle (1);
- an eyelet (6) which engages through the needle (1) substantially in the height direction (H) of the latter, wherein the height direction (H) of the needle (1) runs perpendicularly to the longitudinal direction (L) of the latter;
- a chamfer (10) which in the longitudinal direction (L) of the needle (1) is disposed ahead of the eyelet (6), wherein the contour (11) of the chamfer (10) in the height direction (H) of the needle (1) is recessed in relation to the contour of the shank (5);
- wherein the cross-sectional area of the needle (1) in the region (9) of the extent of the chamfer (10) in the longitudinal direction (L) of the needle (1) is at most between 60% and 80% of the smallest cross-sectional area to be measured perpendicularly to the longitudinal direction (L) of the needle (1) in the region of the longitudinal extent of the remaining needle shank (12) and;
- wherein the needle (1) in the region (9) of the chamfer (10) in the height direction (H) has a maximum extent (h) which is between 55% and 75% of the maximum extent (b) of the needle (1) in the region (9) of the chamfer (10) in the width direction (B); and
- wherein the contour (11) of the chamfer (10) at least in a part-region of the extent of the chamfer (10) in the longitudinal direction (L) of the needle (1) in a sectional plane perpendicular to the longitudinal direction (L) of the needle (1) is designed so as to be substantially circular-arcuate;
- wherein said circular-arcuate region sweeps a first angular portion (w1) of the needle circumference (3),
**characterized in that**
- the radius (r) of the substantially circular-arcuate contour in said first angular portion (w1) of the needle circumference (3) in this part-region of the longitudinal extent of the chamfer (10) in the longitudinal direction (L) of the needle (1) is between 45% and 60% of the maximum extent (b) of the needle (1) in the width direction (B) of the latter;
- wherein the width direction (B) is perpendicular to the longitudinal direction (L) and the height direction (H) of the needle (1).

2. Sewing machine needle (1) according to the preceding claim,
**characterized in that**
the substantially circular-arcuate contour (11) of the needle (1) in the region (9) of the chamfer (10) in the sectional plane covers a first angular portion (w1) of at least 90°.

3. Sewing machine needle (1) according to one of the preceding claims,
**characterized in that**
the needle (1) in the region (9) of the extent of the chamfer (10) in the longitudinal direction (L) of the needle (1) reaches the maximum extent (b) of said needle (1) in the width direction (B) below a central axis (M), in particular reaches between 25% and 40% of the maximum extent of said needle (1) in the height direction (H) measured from that side that faces away from the chamfer (10) .

4. Sewing machine needle (1) according to one of the preceding claims,
**characterized in that**
the maximum extent of the needle (1) in the region (9) of the chamfer (10) in the width direction (B) corresponds substantially to the minimum of the maximum extent (bs) of the needle (1) in the region of the remaining needle shank (12) in the width direction (B).

5. Sewing machine needle (1) according to one of the preceding claims,
**characterized in that**
the needle (1) has a longitudinal groove (8) which extends substantially in the longitudinal direction (L) of the needle (1) and which is disposed on that side of the needle (1) that faces away from the chamfer (10).

6. Sewing machine needle (1) according to the preceding claim,
**characterized in that**
the longitudinal groove (8) across the entire extent thereof in the longitudinal direction (L) and in particular in the region of the chamfer (10) runs so as to be substantially parallel with and at a constant spacing from the central axis (M) of the needle.

7. Sewing machine needle (1) according to one of the preceding claims,
**characterized in that**
the contour (11) of the needle (1) in the part-region (9) of the longitudinal extent of the chamfer (10) in the cross-sectional view which results in the case of a section perpendicular to the longitudinal extent (L) of the needle (1), besides the first angular portion (w1), has at least one second angular portion (w2) which runs in a straight manner, and **in that** a third angular portion (w3) connects the first (w1) and the second angular portion (w2), wherein the third portion (w3) connects the two other portions (w1, w2) without a kink.

8. Sewing machine needle (1) according to one of the preceding claims,
**characterized in that**
the sewing machine needle (1) in the region of the extent of the chamfer (10) in the longitudinal direction (L) of the needle (1), in the sectional plane perpendicular to said longitudinal direction (L) is embodied so as to be mirror-symmetrical in relation to a symmetry axis (S), wherein the symmetry axis (S) is defined by the height direction (H) and the central axis (M).

9. Sewing method in which at least one sewing needle (1) and at least one gripper are used,
wherein the sewing needle (1) has the following features:
- a needle shank (5) which extends substantially in the longitudinal direction (L) of the needle (1);
- an eyelet (6) which engages through the needle (1) substantially in the height direction (H) of the latter, wherein the height direction (H) of the needle (1) runs perpendicularly to the longitudinal direction (L) of the latter;
- a chamfer (10) which in the longitudinal direction (L) of the needle (1) is disposed ahead of the eyelet (6), wherein the contour (11) of the chamfer (10) in the height direction (H) of the needle (1) is recessed in relation to the contour of the shank (5), and wherein the contour (11) of the chamfer (10) at least in a part-region of the extent of the chamfer (10) in the longitudinal direction (L) of the needle (1), in a sectional plane perpendicular to the longitudinal direction (L) of the needle (1), is designed so as to be substantially circular-arcuate;
- wherein said circular-arcuate region sweeps a first angular portion (w1) of the needle circumference (3),
and wherein the gripper in the normal operation acquires the thread loop in the context of a gripping movement in which said gripper grips beyond the extended needle (1),
**characterized in that**
- the gripper in deflections of the needle (1) that are caused by the operation collides with the needle (1) in the first angular portion (w 1) of the needle (1);
- wherein a needle (1) is used which in said first angular portion (w1) has a contour which has a curvature radius (r) which is between 45% and 60% of the maximum extent (b) of the needle (1) in the width direction (B) of the latter;
- wherein the width direction (B) is perpendicular to the longitudinal direction (L) and the height direction (H) of the needle (1).

## Revendications

1. Aiguille de machine à coudre (1) avec les caractéristiques suivantes :
- une tige d'aiguille (5) s'étendant pour l'essentiel dans la direction longitudinale (L) de l'aiguille (1) ;
- un chas (6) agrippant l'aiguille (1) de façon traversante pour l'essentiel dans sa direction de hauteur (H), la direction de hauteur (H) de l'aiguille (1) s'étendant perpendiculairement à sa direction longitudinale (L) ;
- une gorge creuse (10) disposée dans la direction longitudinale (L) de l'aiguille (1) en amont du chas (6), le contour (11) de la gorge creuse (10) reculant par rapport au contour de la tige (5) dans la direction de hauteur (H) de l'aiguille (1) ;
- la surface de section transversale de l'aiguille (1) étant, dans la région (9) de l'extension de la gorge creuse (10) dans la direction longitudinale (L) de l'aiguille (1), de tout au plus entre 60 % et 80 % de la plus petite surface de section transversale mesurée perpendiculairement à la direction longitudinale (L) de l'aiguille (1) dans la région de l'extension longitudinale du restant de la tige d'aiguille (12) ; et
- l'aiguille (1) comportant dans la région (9) de la gorge creuse (10), dans la direction de hauteur (H), une extension maximale (h) comprise entre 55 % et 75 % de l'extension maximale (b) de l'aiguille (1) dans la région (9) de la gorge creuse (10), dans la direction de largeur (B) ; et
- le contour (11) de la gorge creuse (10) étant configuré pour l'essentiel en forme d'arc de cercle au moins dans une région partielle de l'extension de la gorge creuse (10) dans la direction longitudinale (L) de l'aiguille (1) dans un plan de coupe s'étendant perpendiculairement à la direction longitudinale (L) de l'aiguille (1) ;
- cette région en forme d'arc de cercle recouvrant une première section angulaire (w1) de la périphérie d'aiguille (3) ;
**caractérisée en ce que** :
- le rayon (r) du contour pour l'essentiel en forme d'arc de cercle est compris, dans cette première section angulaire (w1) de la périphérie d'aiguille (3), dans cette région partielle de l'extension longitudinale de la gorge creuse (10), dans la direction longitudinale (L) de l'aiguille (1), entre 45 % et 60 % de l'extension maximale (b) de l'aiguille (1) dans sa direction de largeur (B) ;
- la direction de largeur (B) étant perpendiculaire à la direction longitudinale (L) et à la direction de hauteur (H) de l'aiguille (1).

2. Aiguille de machine à coudre (1) selon la revendication précédente, **caractérisée en ce que** le contour pour l'essentiel en forme d'arc de cercle (11) de l'aiguille (1) recouvre, dans la région (9) de la gorge creuse (10), dans le plan de coupe, une première section angulaire (w1) d'au moins 90°.

3. Aiguille de machine à coudre (1) selon l'une quelconque des revendications précédentes, **caractérisée en ce que** l'aiguille (1) atteint dans la région (9) de l'extension de la gorge creuse (10), dans la direction longitudinale (L) de l'aiguille (1), son extension maximale (b) dans la direction de largeur (B) en dessous d'un axe central (M), notamment entre 25 % et 40 % de son extension maximale dans la direction de hauteur (H) mesurée à partir du côté opposé à la gorge creuse (10).

4. Aiguille de machine à coudre (1) selon l'une quelconque des revendications précédentes, **caractérisée en ce que** l'extension maximale de l'aiguille (1) dans la région (9) de la gorge creuse (10) dans la direction de largeur (B) correspond pour l'essentiel au minimum de l'extension maximale (bs) de l'aiguille (1) dans la région du restant de la tige d'aiguille (12) dans la direction de largeur (B).

5. Aiguille de machine à coudre (1) selon l'une quelconque des revendications précédentes, **caractérisée en ce que** l'aiguille (1) comporte une rigole longitudinale (8) s'étendant pour l'essentiel dans la direction longitudinale (L) de l'aiguille (1) et disposée sur le côté de l'aiguille (1) opposé à la gorge creuse (10).

6. Aiguille de machine à coudre (1) selon la revendication précédente, **caractérisée en ce que** la rigole longitudinale (8) s'étend sur la totalité de son extension dans la direction longitudinale (L) et notamment dans la région de la gorge creuse (10) pour l'essentiel parallèlement et l'axe central (M) de l'aiguille et à distance constante de lui.

7. Aiguille de machine à coudre (1) selon l'une quelconque des revendications précédentes, **caractérisée en ce que** le contour (11) de l'aiguille (1) comporte dans la région partielle (9) de l'extension longitudinale de la gorge creuse (10), dans la vue en section transversale obtenue avec une coupe perpendiculaire à l'extension longitudinale (L) de l'aiguille (1), en plus de la première section angulaire (w1), au moins une deuxième section angulaire (w2) s'étendant droit et qu'une troisième section angulaire (w3) relie la première (w1) et la deuxième section angulaire (w2), la troisième section (w3) reliant les deux autres sections (w1, w2) sans coudure.

8. Aiguille de machine à coudre (1) selon l'une quelconque des revendications précédentes, **caractérisée en ce que** l'aiguille de machine à coudre (1) est réalisée symétriquement par rapport à un axe de symétrie (S) dans la région de l'extension de la gorge creuse (10) dans la direction longitudinale (L) de l'aiguille (1), dans le plan de coupe perpendiculaire à cette direction longitudinale (L), l'axe de symétrie (S) étant défini par la direction de hauteur (H) et l'axe central (M).

9. Procédé de couture, dans lequel au moins une aiguille à coudre (1) et au moins un élément de préhension est utilisé ;
l'aiguille à coudre (1) présentant les caractéristiques suivantes :
- une tige d'aiguille (5) s'étendant pour l'essentiel dans la direction longitudinale (L) de l'aiguille (1) ;
- un chas (6) agrippant l'aiguille (1) de façon traversante pour l'essentiel dans sa direction de hauteur (H), la direction de hauteur (H) de l'aiguille (1) s'étendant perpendiculairement à sa direction longitudinale (L) ;
- une gorge creuse (10) disposée dans la direction longitudinale (L) de l'aiguille (1) en amont du chas (6), le contour (11) de la gorge creuse (10) revenant par rapport au contour de la tige (5) dans la direction de hauteur (H) de l'aiguille (1) et le contour (11) de la gorge creuse (10) étant configuré pour l'essentiel en forme d'arc de cercle au moins dans une région partielle de l'extension de la gorge creuse (10) dans la direction longitudinale (L) de l'aiguille (1), dans un plan de coupe perpendiculaire à la direction longitudinale (L) de l'aiguille (1) ;
- cette région en forme d'arc de cercle recouvrant une première section angulaire (w1) de la périphérie d'aiguille (3) ;
et l'élément de préhension reprenant en fonctionnement normal le piège-fil dans le cadre d'un mouvement de préhension dans lequel il s'agrippe par devant au niveau de l'aiguille (1) chassée ;
**caractérisé en ce que** :
- l'élément de préhension rentre en collision, pour des déviations de l'aiguille (1) conditionnées par le mode de fonctionnement, avec l'aiguille (1) dans la première section angulaire (w1) de l'aiguille (1) ;
- une aiguille (1) étant utilisée, cette aiguille possédant dans la première section angulaire (w1) un contour possédant un rayon de courbure (r) compris entre 45 % et 60 % de l'extension maximale (b) de l'aiguille (1) dans sa direction de largeur (B) ;
- la direction de largeur (B) étant perpendiculaire à la direction longitudinale (L) et à la direction de hauteur (H) de l'aiguille (1).
